# EUROPÄISCHE PATENTSCHRIFT

(11) **EP 0 810 334 B1**
(45) Veröffentlichungstag und Bekanntmachung des Hinweises auf die Patenterteilung: **08.11.2000**
(21) Anmeldenummer: 97101949.2
(22) Anmeldetag: 07.02.1997
(51) Int. Cl.: E04B 1/00

(54) **Bauelement zur Wärmedämmung**
Construction element for heat insulation
Elément de construction pour isolation thermique

(30) Priorität: 30.05.1996 DE 19621643
(43) Veröffentlichungstag der Anmeldung: 03.12.1997
(73) Patentinhaber: SCHÖCK BAUTEILE GmbH, D-76534 Baden-Baden (DE)
(72) Erfinder:
(74) Vertreter: Blumenröhr, Dietrich

(56) Entgegenhaltungen:
- EP-A- 0 121 685
- EP-A- 0 318 010
- EP-A- 0 499 590
- DE-A- 3 722 584
- DE-A- 4 436 808
- DE-U- 8 700 301
- DE-U- 9 318 354

## Beschreibung

Die Erfindung betrifft ein Bauelement zur Wärmedämmung zwischen zwei zu betonierenden Bauteilen, insbesondere zwischen einem Gebäude und einem vorkragenden Außenteil, bestehend aus einem dazwischen zu verlegenden Isolierkörper mit zumindest integrierten Druckelementen, die in eingebautem Zustand des Bauelementes im wesentlichen waagerecht und quer zur im wesentlichen waagerechten Längserstreckung des Isolierkörpers durch diesen hindurch verlaufen und jeweils an beide Bauteile anschließbar sind.

Mit Hilfe derartiger Bauelemente werden vorkragende Wandteile wie beispielsweise Balkone mit einer entsprechenden Zwischendecke eines Gebäudes unter weitgehendem Ausschluß von Kältebrücken verbunden. Zur Aufnahme von Druckkräften weisen die Druckelemente in der Regel an ihren Enden in den Betonbauteilen verankerte Druckplatten auf, die die Krafteinleitung in die Druckelemente begünstigen und die Verankerungslänge im Beton reduzieren.

Derartige Druckplatten, die insbesondere scheibenförmig ausgebildet sind und prallel zur Längserstreckung des Isolierkörpers und senkrecht zu den durch den Isolierkörper verlaufenden Druckelementen angeordnet sind, haben allerdings den Nachteil, daß durch sie die Mittelachse der Druckelemente nicht beliebig tief im Wärmedämmungsbauelement angeordnet werden kann. Denn zum einen kann der Höhenversatz zwischen Mittelachse der Druckelemente und Druckplattenunterseite nicht in größerem Maße reduziert werden bei gleichzeitiger Aufrechterhaltung der Druckplattenfunktion und zum anderen muß unterhalb des Drucklagers eine bestimmte Beton-bzw. Isolierkörperdicke eingehalten werden, um die Druckplatte und somit das korrosionsgefährdete Druckelement vor Korrosion zu schützen. Hierdurch wird jedoch verhindert, was allgemein angestrebt wird, nämlich den Abstand zwischen Zug- und Druckelementen möglichst groß zu wählen, um hierdurch das auf das Druckelement übertragene Moment vergrößern zu können.

Ein weiteres Bauelement der eingangs genannten Art ist aus DE-U 93 18 354 bekannt und weist Druckelemente aus Kunststoffmaterial auf, deren längere, wirksame Querschnittsachse die vertikale Achse ist, so daß sie auch zur Schubkraftaufnahme geeignet sein und auch eine gewisse seitliche Bewegung oder Querbewegung in horizontaler Richtung und quer zur Längserstreckung dieser Elemente zulassen sollen. Derartige Druckelemente besitzen aber gerade aufgrund ihrer vertikalen Orientierung den Nachteil eines verkleinerten Hebelarms der wirksamen Mittelachse der Druckelemente gegenüber der Zugstabachse, wodurch das durch das Druckelement übertragbare Moment entsprechend kleiner ausfällt.

Es ist somit Aufgabe der vorliegenden Erfindung, ein Bauelement zur Wärmedämmung mit einem Druckelement zur Verfügung zu stellen, dessen geometrische Anordnung und Gestaltung die Übertragung größerer Momente als herkömmliche Lösungen ermöglicht, wobei jedoch die Wärmedämmeigenschaften nicht herabgesetzt werden sollen.

Diese Aufgabe wird erfindungsgemäß dadurch gelöst, daß die Druckelemente jeweils mehrere in eingebautem Zustand des Bauelementes im wesentlichen vertikal verlaufende Druckstege aufweisen, die jeweils zu einem Profilkörper miteinander verbunden sind, wobei die Länge der Druckelemente in Richtung der Längserstreckung des Isolierkörpers, also die Länge der Anlage am angrenzenden Betonbauteil, ein Vielfaches ihrer vertikalen Höhe beträgt. Während sich bei den Druckelementen des Standes der Technik Vertikal- und Horizontalerstreckung in der Ebene der Fuge in der Regel nicht unterscheiden, da diese rotationssymmetrisch ausgeführt sind, zeichnet sich das Druckelement der vorliegenden Erfindung dadurch aus, daß es nur eine Orientierung des Druckelements innerhalb des Wärmedämmelementes gibt, die die Anforderungen an das Druckelement erfüllt. Denn das erfindungsgemäße Druckelement ist aufgrund der vertikalen, parallel zueinander verlaufenden Druckstege in Vertikalrichtung steif und somit knickstabil, hingegen in Horizontalrichtung schubbewegungsweich ausgebildet, wodurch es seitliche temperaturbedingte Längenänderungen des vorkragenden Außenteils gegenüber dem Gebäude nicht behindert. Bei einem fälschlicherweise um 90° gedrehten Einbau des Druckelementes ließe sich nur ein Bruchteil der Druckkräfte über längere Zeit aufnehmen.

Somit ist das Druckelement für die Anforderungen, die für jede der verschiedenen Beanspruchungsrichtungen innerhalb der Fuge bestehen, durch richtungsabhängige Anpassung der Dimension der Druckstege optimal ausgelegt. Dies führt zu einer drastischen Materialersparnis.

Auf der anderen Seite führt das Vorsehen mehrerer Druckstege dazu, daß sich die Höhe jedes einzelnen Druckstegs reduzieren läßt, da sich die aufzunehmende Belastung entsprechend verteilt.

Die Vertikalrichtung der Druckstege besagt, daß zwar das gesamte Druckelement vom einen Bauteil ausgehend horizontal und damit quer zur Längserstreckung der Fuge zum anderen Bauteil verläuft, hierbei aber die Druckstege innerhalb dieses horizontal verlaufenden Druckelements zumindest teilweise vertikal angeordnet sind.

Zweckmäßigerweise sind die Druckstege durch zumindest einen hierzu quer verlaufenden Verbindungssteg verbunden, der in Richtung der Längserstreckung des Isolierkörpers entweder vertikal oder horizontal verläuft, eine gegenseitige Lagefixierung der Druckstege zueinander bewirkt und diese zu jeweils einem Profilkörper verbindet. Insbesondere besteht der Profilkörper aus zumindest drei Druckstegen und ist die Länge der Druckelemente zumindest dreimal so groß wie deren Höhe, wodurch sich für jedes Druckelement ein gutes Verhältnis zwischen dem Querschnitt bzw. der Druckelementhöhe und der Druckfestigkeit bzw. dem aufnehmbaren Moment ergibt.

Vorteilhafterweise erstrecken sich die Stege genau in Vertikalrichtung durch den Isolierkörper, um die Anforderung der vertikalen Steifigkeit und der horizontalen Schubweichheit zu gewährleisten. Bei bestimmten Ausgestaltungen der Druckstege kann sich jedoch auch deren Neigung aus der Vertikalen empfehlen, die in Teilbereichen 45° nicht übersteigen sollte.

Zur weiteren Einsparung des Druckelementmaterials, was zu einer Erhöhung der Wärmedämmung führt, empfiehlt es sich, wenn die Druckstege mit sie im Bereich des Isolierkörpers durchdringenden Aussparungen versehen sind.

Es ist darüberhinaus vorteilhaft, wenn die Druckelemente an den dem Betonbauteil zugewandten Seiten sich paralell zur Längsrichtung des Isolierkörpers erstreckende plattenförmige Kontaktprofile aufweisen, die zweckmäßigerweise gleichzeitig den Verbindungssteg ersetzen können, indem sie die Druckstege miteinander verbinden. Hierbei sind idealerweise die Kontaktprofilflächen, die zur Aufnahme der Druckkräfte dienen, im wesentlichen so groß bemessen wie der von den Druckstegen umschriebene Querschnittsbereich des Druckelements, so daß zumindest die vertikale Erstreckung des Druckelementes durch die Kontaktprofile nicht erhöht wird. Hierdurch läßt sich der Abstand des Kontaktprofils von der Unterkante des Isolierkörpers minimieren und somit aufgrund des größeren Hebelarms zwischen Druck- und Zugelementen das aufzunehmende Moment erhöhen. Die plattenförmige Gestaltung der Kontaktprofile umfaßt insbesondere auch rauhe, gerippte oder ganz allgemein mit Vorsprüngen versehene Oberflächen, die den Kontakt mit den angrenzenden Betonbauteilen verbessern.

Darüber hinaus kann hierdurch das plattenförmige Kontaktprofil flacher und dafür breiter ausgeführt werden, da es auf seiner Rückseite in kurzen Abständen von den senkrecht hierzu verlaufenden Druckstege unterstützt und gegen Durchbiegen gesichert wird. Folglich muß das Kontaktprofil bei gleicher Kraftaufnahme keinen vertikalen Überstand gegenüber den ebenfalls in ihrer Höhe reduzierten Druckstegen aufweisen.

Somit ist offensichtlich, daß durch diese Lamellenbauweise die Bauhöhe des Druckelements einschließlich der Druckplatten verringert werden kann, ohne daß dies zu einem größeren Querschnittsbereich des Druckelementmaterials und somit zu einer größeren Wärmeleitung durch den Isolierkörper führen würde.

Durch den lamellenartigen Aufbau der Druckelemente ergibt sich, daß die plattenförmigen Drucklager nicht größer als der von den Druckstegen umschriebene Querschnittsbereich ausgeführt werden müssen und dennoch die Lagerfläche größer als die Stegquerschnittsfläche im Isolierkörper ausgeführt ist, so daß die Drucklager ihre Funktion der Einleitung der Druckkräfte in das Druckelement gewährleisten können.

Zum einen ist es empfehlenswert, daß die Kontakprofile formschlüssig mit den angrenzenden Betonbauteilen verbunden sind, was durch einzelne, sich in den Beton erstreckende Vorsprünge, eine entsprechend ausgeführte Oberfläche oder durch ein sich in das Betonbauteil erstreckendes Kontaktprofil erfolgen kann. Hierdurch werden die horizontalen Schubbewegungen zwischen den beiden Bauteilen direkt auf das Druckelement übertragen, welches erfindungsgemäß schubbewegungsweich ausgeführt ist. Somit können Relativbewegungen zwischen den Betonbauteilen und dem Druckelement, welche zu einer Überbeanspruchung der Drucklageroberfläche bis hin zu deren Zerstörung führen können, verhindert werden. Zum anderen ist es aber auch empfehlenswert, wenn die Kontaktprofile zumindest teilweise in den Isolierkörper eingebettet sind und nur in geringem Maße in das Betonbauteil vorstehen, um so einen ausreichenden Abstand von der im Betonbauteil befindlichen Bewehrung einzuhalten. Hierdurch muß bei der Positionierung der Druckelemente nicht auf die Position der Bewehrungselemente Rücksicht genommen werden. Schließlich können ganz allgemein die Druckelemente und nicht nur die Kontaktprofile zumindest teilweise über den Isolierkörper hinausragen und im angrenzenden Betonbauteil verankert sein, um so einen Formschluß herzustellen, der insbesondere die Übertragung von Horizontalbewegungen begünstigt.

Besonders vorteilhaft ist es, wenn die Druckelemente aus insbesondere alkalibeständigem, faserverstärktem Kunststoff bestehen, beispielsweise aus glasfaserverstärkten Thermoplasten oder Duroplasten, da sich hierdurch eine geringere Wärmeleitung durch den Isolierkörper ergibt. Darüberhinaus braucht ein solches Kunststoffdruckelement keine Beton- bzw. Isoliermaterialüberdeckung, da es nicht korrisionsempfindlich ist. Vielmehr kann das Kunststoffdruckelement bündig mit den angrenzenden Betonbauteilen verlegt werden, wodurch die Handhabbarkeit verbessert wird.

Im Fall des Einbaus eines Kunststoffdruckelementes ohne Betonüberdeckung empfiehlt es sich, wenn die Druckelemente auf ihrer Unterseite mit einem Brandschutzmaterial geschtürzt sind, da sie sonst im Falle eines Brandes schnell zerstört würden, woraufhin die ganze Lagerung erneuert werden müßte. Ein derartiges Brandschutzmaterial empfiehlt sich darüberhinaus auch für diejenigen Außenseiten des Isolierkörpers, die nicht von Beton beaufschlagt sind, da das Isoliermaterial hierdurch im Hinblick auf Wärme- bzw. Schalldämmung ausgelegt werden kann, ohne auf Brandschutzeigenschaften Rücksicht nehmen zu müssen.

Eine Vereinfachung bei der Bestückung des Bauelements zur Wärmedämmung und eine Reduzierung des Verarbeitungsaufwandes ergibt sich dadurch, daß die Länge des Druckelementes der Länge des Isolierkörpers entsprechen kann und somit pro Isolierkörper nur ein Druckelement mit einer entsprechend großen Anzahl an Druckstegen zur Verfügung gestellt werden muß.

Ebenso können die Druckelemente in Modulbauweise aus einzelnen Druckstegen und/oder Kontaktprofilen zusammengesetzt seien oder einzelne Druckelemente zu einem in der Länge variierbaren zusammengesetzten Druckelement kombiniert werden. Hierbei kann das Kombinieren über einen Verbindungssteg oder über geeignete Verbindungsmittel insbesondere durch gegenseitiges Verkleben, Anklipsen oder Verrasten erfolgen.

Weitere Merkmale und Vorteile der vorliegenden Erfindung ergeben sich aus der nachfolgenden Beschreibung von Ausführungsbeispielen anhand der Zeichnungen; hierbei zeigen
- Figur 1: ein erfindungsgemäßes Druckelement in Draufsicht;
- Figur 2: das Druckelement aus Figur 1 in entlang der Linie II-II aus Figur 1 geschnittener Vorderansicht;
- Figur 3: das Druckelement aus den Figuren 1 und 2 in Seitenansicht;
- Figuren 4 bis 6: eine alternative Ausführungsform eines Druckelements in denen Darstellungen entsprechend der Figuren 1 bis 3;
- Figuren 7 bis 9: eine weitere Ausführungsform eines Druckelements in den Darstellungen entsprechend der Figuren 1 bis 3 und
- Figuren 10 bis 12: eine weitere Ausführungsform eines Druckelements in den Darstellungen entsprechend der Figuren 1 bis 3.

In Figur 1 ist ein Druckelement 1 in Draufsicht dargestellt, das sich zwischen einem Gebäudeteil A und einem vorkragenden Außenteil B, beispielsweise einer Betonplatte, erstreckt. Das Druckelement 1 besteht aus acht vertikalen Druckstegen 2, an deren Ende jeweils ein sich senkrecht zu den Druckstegen erstreckendes plattenförmiges Kontaktprofil 3 bzw. 4 angeordnet ist. Hierbei liegt das Kontaktprofil 3 zur Übertragung der Druckkräfte flächig an der Balkonplatte B an, während das Kontaktprofil 4 flächig an das Gebäudebauteil A angeschlossen ist. Etwaige Mittel zum formschlüssigen Verankern der Kontaktprofile in den Betonbauteilen - beispielsweise in Form von Vorsprüngen - sind der Einfachheit halber in den Prinzipzeichnungen nicht dargestellt.

Neben dem Druckelement 1 ist ebenfalls zwischen dem Gebäudebauteil A und der Balkonplatte B in der Fuge ein Isolierkörper 5 angeordnet, der sich längs der gesamten Fuge erstreckt und lediglich Aussparungen für die einzubringenden Zug-, Querkraft- und Druckelemente aufweist. So erstreckt sich der Isolierkörper - wie aus Figur 2 ersichtlich - in der Fuge auch oberhalb des Druckelementes 1, um eine Schall- und Wärmeübertragung durch die Fuge zu verhindern.
Aus der Schnittdarstellung der Figur 2 ist außerdem zu erkennen, daß die Länge des Druckelementes 1 in Richtung der Längserstreckung des Isolierkörpers ein Vielfaches seiner vertikalen Höhe beträgt, nämlich im vorliegenden Fall das Doppelte.

Figur 3 zeigt schließlich das Druckelement 1 in Seitenansicht und läßt die Anordnung des Druckelementes innerhalb der Fuge zwischen den beiden Betonbauteilen erkennen. Hierbei ist insbesondere ersichtlich, daß das Druckelement in der tiefstmöglichen Position innerhalb der Fuge eingebaut werden kann, da insbesondere die beiden plattenförmigen Kontaktprofile 3 und 4 nicht gegenüber den Druckstegen 2 nach unten überstehen. Insbesondere wenn das Druckelement 1 aus Kunststoff hergestellt wird, unterliegt es auch dann keiner Korrosion, wenn es bündig mit den Bauteilunterseiten in der Fuge angeordnet wird und somit dem Umgebungsklima ausgesetzt ist.

Bei dem hier vorliegenden Ausführungsbeispiel liegen die Kontaktprofile 3 und 4 bündig an den beiden Betonbauteilen A und B an. Ebenso können diese jedoch auch mittels Vorsprüngen in den Betonbauteilen verankert sein bzw. sich teilweise oder vollständig in diese Betonbauteile flächig erstrecken.

Die Figuren 4 bis 6 zeigen ein Druckelement 11, das ähnlich dem Druckelement 1 aufgebaut ist, jedoch zu den Druckstegen 12 zwei zusätzliche Verbindungsstege 13 und 14 (siehe Figuren 4 und 6) aufweist, die sich senkrecht zu den Druckstegen 12 erstrecken und wiederum senkrecht zueinander angeordnet sind. Mit Hilfe dieser Verbindungsstege 13 und 14 lassen sich insbesondere die Biegesteifigkeiten und Druckfestigkeiten in den verschiedenen Richtungen in geeigneter Weise steuern.

Die Figuren 7 bis 9 zeigen wiederum ein Druckelement 21, das sich von dem Druckelement 11 nur dadurch unterscheidet, daß ein weiterer Verbindungssteg 25 parallel zum Verbindungssteg 23 (der dem Verbindungssteg 13 aus Figur 4 entspricht) vorgesehen ist.

Schließlich ist in den Figuren 10 bis 12 eine Ausführungsform eines Druckelementes 31 dargestellt. Dieses Druckelement weist im Gegensatz zu den plattenförmigen Druckstegen der Druckelemente 1, 11 und 21 solche Druckstege 32 auf, die an ihren Enden bogenförmig auslaufen und in die angrenzenden plattenförmigen Drucklager 33, 34 (siehe Figur 10) bzw. in die Verbindungsstege 35 bzw. 36 (siehe Figur 11) übergehen. Darüberhinaus ist - wie aus Figur 12 erkennbar - jeder Drucksteg 32 mit einer Aussparung 37 versehen, um den Wärmeübergang durch das Druckelement zu reduzieren.

Zur Verbesserung der Wärme- und Schalldämmeigenschaften können die Zwischenräume zwischen den einzelnen Druckstegen in allen vier aufgezeigten Ausführungsformen mit Dämmmaterial versehen sein.

Zusammenfassend liegt der Vorteil der vorliegenden Erfindung darin, daß die Druckelemente aufgrund ihrer Lamellenbauweise in der tiefstmöglichen Position innerhalb der Fuge angeordnet werden können und selbst mit nur geringer Höhe ausgeführt sein können, wodurch das vom Druckelement aufzunehmende Moment vergrößert wird.

## Patentansprüche

1. Bauelement zur Wärmedämmung zwischen zwei zu betonierenden Bauteilen, insbesondere zwischen einem Gebäude (A) und einem vorkragenden Außenteil (B), bestehend aus einem dazwischen zu verlegenden Isolierkörper (5) mit zumindest integrierten Druckelementen, die in eingebautem Zustand des Bauelementes im wesentlichen waagerecht und quer zur im wesentlichen waagerechten Längserstreckung des Isolierkörpers durch diesen hindurchverlaufen und jeweils an beide Bauteile anschließbar sind,
dadurch gekennzeichnet,
daß die Druckelemente (1, 11, 21, 31) jeweils mehrere in eingebautem Zustand des Bauelementes im wesentlichen vertikal verlaufende Druckstege (2, 12, 22, 32) aufweisen, die jeweils zu einem Profilkörper miteinander verbunden sind, wobei die Länge der Druckelemente in Richtung der Längserstreckung des Isolierkörpers ein Vielfaches ihrer vertikalen Höhe beträgt.

2. Bauelement nach Anspruch 1,
dadurch gekennzeichnet,
daß die Verbindung der Druckstege (2, 12, 22, 32) zu jeweils einem Profilkörper (1, 11, 21, 31) über einen quer zu den Druckstegen und in Richtung der Längserstreckung des Isolierkörpers (5) verlaufenden Verbindungssteg (13, 14, 23, 24, 25, 35, 36) erfolgt.

3. Bauelement nach Anspruch 1,
dadurch gekennzeichnet, daß die Druckelemente (1, 11, 21, 31) an den den Betonbauteilen (A, B) zugewandten Seiten sich parallel zur Längsrichtung des Isolierkörpers (5) erstreckende plattenförmige Kontaktprofile (3, 4, 33, 34) aufweisen, die die Druckstege (2, 12, 22, 32) zu jeweils einem Profilkörper miteinander verbinden.

4. Bauelement nach Anspruch 1,
dadurch gekennzeichnet,
daß die Abmessungen der Druckstege (2, 12, 22, 32) in Anpassung an die effektiv auftretenden Belastungen in den verschiedenen Belastungsrichtungen unterschiedlich sind.

5. Bauelement nach Anspruch 1,
dadurch gekennzeichnet,
daß der Profilkörper aus zumindest drei Druckstegen (2, 12, 22, 32) besteht.

6. Bauelement nach Anspruch 1,
dadurch gekennzeichnet,
daß die Länge der Druckelemente (1, 11, 21, 31) in Richtung der Längserstreckung des Isolierkörpers (5) zumindest dreimal so groß ist wie deren Höhe.

7. Bauelement nach Anspruch 1,
dadurch gekennzeichnet,
daß zumindest Teilbereiche der Druckstege (2, 12, 22, 32) aus der Vertikalen um maximal 45° geneigt sind.

8. Bauelement nach Anspruch 1,
dadurch gekennzeichnet,
daß die Druckstege (2, 12, 22, 32) mit sie im Bereich des Isolierkörpers (5) durchdringenden Aussparungen (37) versehen sind.

9. Bauelement nach Anspruch 3,
dadurch gekennzeichnet,
daß die Kontaktprofile (3, 4, 33, 34) die senkrecht hierzu verlaufenden Druckstege (2, 12, 22, 32) miteinander verbinden und daß deren Profilfläche im wesentlichen so groß bemessen ist wie der von den Druckstegen umschriebene Querschnittsbereich des Druckelements (1, 11, 21, 31).

10. Bauelement nach Anspruch 3,
dadurch gekennzeichnet,
daß die Kontaktprofile (3, 4, 33, 34) zumindest teilweise in den Isolierkörper (5) eingebettet sind.

11. Bauelement nach Anspruch 1,
dadurch gekennzeichnet,
daß die Druckelemente (1, 11, 21, 31) zumindest teilweise über den Isolierkörper (5) hinausragen.

12. Bauelement nach Anspruch 3,
dadurch gekennzeichnet,
daß die Kontaktprofile (3, 4, 33, 34) formschlüssig mit den angrenzenden Betonbauteilen (A, B) verbunden sind.

13. Bauelement nach Anspruch 1,
dadurch gekennzeichnet,
daß die Druckelemente (1, 11, 21, 31) aus insbesondere alkalibeständigem faserverstärktem Kunststoff bestehen.

14. Bauelement nach Anspruch 13,
dadurch gekennzeichnet,
daß die Druckelemente (1, 11, 21, 31) zumindest auf einer Seite mit einem Brandschutzmaterial geschützt sind.

15. Bauelement nach Anspruch 1,
dadurch gekennzeichnet,
daß die Länge des Druckelements (1, 11, 21, 31) in Richtung der Längserstreckung des Isolierkörpers (5) der Länge des Isolierkörpers entspricht.

16. Bauelement nach Anspruch 1,
dadurch gekennzeichnet,
daß einzelne Druckstege (2, 12, 22, 32) und/oder Kontaktprofile (3, 4, 33, 34) in Modulbauweise zu einem in der Länge variierbaren Druckelement (1, 11, 21, 31) kombinierbar sind.

17. Bauelement nach Anspruch 1,
dadurch gekennzeichnet,
daß einzelne Druckelemente (1, 11, 21, 31) in Modulbauweise zu einem in der Länge variierbaren Druckelement kombinierbar sind.

18. Bauelement nach einem der Ansprüche 16 oder 17,
dadurch gekennzeichnet,
daß das Kombinieren der einzelnen Druckstege (2, 12, 22, 32) und/oder Kontaktprofile (3, 4, 33, 34) oder der Druckelemente (1, 11, 21, 31) über einen Verbindungssteg oder über Verbindungsmittel insbesondere durch Kleben, Anklipsen oder gegenseitiges Verrasten erfolgt.

## Claims

1. Construction element for heat insulation between two construction units to be concreted, in particular between a building (A) and an overhanging external part (B), consisting of an insulating body (5) which is to be placed in between and has at least integrated compression elements which, when the construction element has been fitted, extend substantially horizontally and transversely to the substantially horizontal longitudinal extent of the insulating body through the latter and can be joined to each of the two construction units,
characterised in that the compression elements (1, 11, 21, 31) each comprise a plurality of compression webs (2, 12, 22, 32) which, when the construction element has been fitted, extend substantially vertically and are each connected together to form a profiled body, wherein the length of the compression elements in the direction of the longitudinal extent of the insulating body is a multiple of their vertical height.

2. Construction element according to Claim 1,
characterised in that the compression webs (2, 12, 22, 32) are each connected to form a profiled body (1, 11, 21, 31) via a connecting web (13, 14, 23, 24, 25, 35, 36) extending transversely to the compression webs and in the direction of the longitudinal extent of the insulating body (5).

3. Construction element according to Claim 1,
characterised in that the compression elements (1, 11, 21, 31) comprise plate-shaped contact profiles (3, 4, 33, 34) at the sides facing the concrete construction units (A, B), which profiles extend parallel to the longitudinal direction of the insulating body (5) and connect the compression webs (2, 12, 22, 32) together to form a respective profiled body.

4. Construction element according to Claim 1,
characterised in that the dimensions of the compression webs (2, 12, 22, 32) vary in the different loading directions so as to adapt to the loads actually occurring.

5. Construction element according to Claim 1,
characterised in that the profiled body consists of at least three compression webs (2, 12, 22, 32).

6. Construction element according to Claim 1,
characterised in that the length of the compression elements (1, 11, 21, 31) in the direction of the longitudinal extent of the insulating body (5) is at least three times as great as their height.

7. Construction element according to Claim 1,
characterised in that at least sub-areas of the compression webs (2, 12, 22, 32) are inclined from the vertical by a maximum of 45°.

8. Construction element according to Claim 1,
characterised in that the compression webs (2, 12, 22, 32) are provided with recesses (37) which penetrate them in the area of the insulating body (5).

9. Construction element according to Claim 3,
characterised in that the contact profiles (3, 4, 33, 34) connect together the compression webs (2, 12, 22, 32) extending perpendicularly to them, and in that their profiled surface is substantially of the same dimensions as the cross-sectional area of the compression element (1, 11, 21, 31) circumscribed by the compression webs.

10. Construction element according to Claim 3,
characterised in that the contact profiles (3, 4, 33, 34) are embedded at least in part in the insulating body (5).

11. Construction element according to Claim 1,
characterised in that the compression elements (1, 11, 21, 31) project at least in part beyond the insulating body (5).

12. Construction element according to Claim 3,
characterised in that the contact profiles (3, 4, 33, 34) are connected to the adjacent concrete construction units (A, B) in mating fashion.

13. Construction element according to Claim 1,
characterised in that the compression elements (1, 11, 21, 31) consist in particular of an alkali-resistant fibrereinforced plastics material.

14. Construction element according to Claim 13,
characterised in that the compression elements (1, 11, 21, 31) are protected at least on one side with a fireproof material.

15. Construction element according to Claim 1,
characterised in that the length of the compression element (1, 11, 21, 31) in the direction of the longitudinal extent of the insulating body (5) corresponds to the length of the insulating body.

16. Construction element according to Claim 1,
characterised in that individual compression webs (2, 12, 22, 32) and/or contact profiles (3, 4, 33, 34) can be combined in modular style to form a compression element (1, 11, 21, 31) of variable length.

17. Construction element according to Claim 1,
characterised in that individual compression elements (1, 11, 21, 31) can be combined in modular style to form a compression element of variable length.

18. Construction element according to any one of Claims 16 and 17,
characterised in that the individual compression webs (2, 12, 22, 32) and/or contact profiles (3, 4, 33, 34) or the compression elements (1, 11, 21, 31) are combined via a connecting web or via connecting means, in particular by adhesive bonding, clipping on or interlocking.

## Revendications

1. Elément de construction pour l'isolation thermique entre deux parties de construction à bétonner, notamment entre un bâtiment (A) et une partie extérieure (B) en saillie, constitué d'un corps isolant (5) à poser entre ces parties de construction, qui comporte au moins des éléments de pression intégrés qui, à l'état installé de l'élément de construction, s'étendent à travers le corps isolant essentiellement horizontalement et transversalement au développement longitudinal essentiellement horizontal du corps isolant, et qui peuvent être respectivement raccordés aux deux parties de construction,
**caractérisé** en ce que les éléments de pression (1, 11, 21, 31) présentent respectivement plusieurs branches de pression (2, 12, 22, 32) s'étendant essentiellement verticalement à l'état installé de l'élément de construction, qui sont respectivement assemblées entre elles en un corps profilé, la longueur des éléments de pression dans la direction du développement longitudinal du corps isolant étant un multiple de leur hauteur verticale.

2. Elément de construction selon la revendication 1, **caractérisé** en ce que l'assemblage des branches de pression (2, 12, 22, 32) en un corps profilé respectif (1, 11, 21, 31) s'effectue au moyen d'une branche de liaison (13, 14, 23, 24, 25, 35, 36) s'étendant transversalement aux branches de pression et dans la direction du développement longitudinal du corps isolant (5).

3. Elément de construction selon la revendication 1, **caractérisé** en ce que les éléments de pression (1, 11, 21, 31) présentent, sur les côtés tournés vers les parties de construction en béton (A, B), des profilés de contact (3, 4, 33, 34) en forme de plaques, s'étendant parallèlement à la direction longitudinale du corps isolant (5), qui assemblent entre elles les branches de pression (2, 12, 22, 32) en un corps profilé respectif.

4. Elément de construction selon la revendication 1, **caractérisé** en ce que les dimensions des branches de pression (2, 12, 22, 32) sont différentes dans les différentes directions de sollicitation, en adaptation aux sollicitations qui apparaissent effectivement.

5. Elément de construction selon la revendication 1, **caractérisé** en ce que le corps profilé est constitué d'au moins trois branches de pression (2, 12, 22, 32).

6. Elément de construction selon la revendication 1, **caractérisé** en ce que la longueur des éléments de pression (1, 11, 21, 31) dans la direction du développement longitudinal du corps isolant (5) est égale à au moins trois fois leur hauteur.

7. Elément de construction selon la revendication 1, **caractérisé** en ce qu'au moins des régions partielles des branches de pression (2, 12, 22, 32) sont inclinées d'au plus 45° par rapport à la verticale.

8. Elément de construction selon la revendication 1, **caractérisé** en ce que les branches de pression (2, 12, 22, 32) sont pourvues d'évidements traversants (37) dans la région du corps isolant (5).

9. Elément de construction selon la revendication 3, **caractérisé** en ce que les profilés de contact (3, 4, 33, 34) assemblent entre elles les branches de pression (2, 12, 22, 32) qui s'étendent perpendiculairement à ces profilés, et en ce que la surface du profilé est prévue sensiblement de la même taille que la région de section de l'élément de pression (1, 11, 21, 31) qui est circonscrite par les branches de pression.

10. Elément de construction selon la revendication 3, **caractérisé** en ce que les profilés de contact (3, 4, 33, 34) sont au moins partiellement incorporés dans le corps isolant (5).

11. Elément de construction selon la revendication 1, **caractérisé** en ce que les éléments de pression (1, 11, 21, 31) dépassent au moins partiellement du corps isolant (5).

12. Elément de construction selon la revendication 3, **caractérisé** en ce que les profilés de contact (3, 4, 33, 34) sont assemblés en engagement positif aux parties de construction en béton (A, B) limitrophes.

13. Elément de construction selon la revendication 1, **caractérisé** en ce que les éléments de pression (1, 11, 21, 31) sont réalisés en matière plastique renforcée par fibres, notamment résistante aux alcalis.

14. Elément de construction selon la revendication 13, **caractérisé** en ce que les éléments de pression (1, 11, 21, 31) sont protégés au moins sur un côté par un matériau anti-feu.

15. Elément de construction selon la revendication 1, **caractérisé** en ce que la longueur de l'élément de pression (1, 11, 21, 31) dans la direction du développement longitudinal du corps isolant (5) correspond à la longueur du corps isolant.

16. Elément de construction selon la revendication 1, **caractérisé** en ce que des branches de pression (2, 12, 22, 32) et/ou des profilés de contact (3, 4, 33, 34) individuels peuvent être combinés de façon modulaire en un élément de pression (1, 11, 21, 31) de longueur variable.

17. Elément de construction selon la revendication 1, **caractérisé** en ce que des éléments de pression (1, 11, 21, 31) individuels peuvent être combinés de façon modulaire en un élément de pression de longueur variable.

18. Elément de construction selon la revendication 16 ou 17, **caractérisé** en ce que la combinaison des branches de pression (2, 12, 22, 32) et/ou profilés de contact (3, 4, 33, 34) individuels, ou des éléments de pression (1, 11, 21, 31), s'effectue au moyen d'une branche de liaison ou à l'aide de moyens d'assemblage, notamment par collage, clipsage ou enclenchement mutuel.
